# EUROPÄISCHE PATENTSCHRIFT

(11) **EP 2 461 731 B1**
(45) Veröffentlichungstag und Bekanntmachung des Hinweises auf die Patenterteilung: **11.09.2019**
(21) Anmeldenummer: 10736691.6
(22) Anmeldetag: 22.07.2010
(51) Int. Cl.: A47L 15/42

(54) **WASSERFÜHRENDES HAUSHALTSGERÄT**
WATER-BEARING DOMESTIC APPLIANCE
APPAREIL MÉNAGER VÉHICULANT DE L'EAU

(30) Priorität: 06.08.2009 DE 102009028274
(43) Veröffentlichungstag der Anmeldung: 13.06.2012
(73) Patentinhaber: BSH Hausgeräte GmbH, 81739 München (DE)
(72) Erfinder: ERTL, Christian, 89438 Holzheim-Ellerbach (DE); HEISELE, Bernd, 89567 Sontheim (DE); LUGERT, Michael, 89343 Jettingen-Scheppach (DE); WIRTH, Karl, 89415 Lauingen (DE)
(86) Internationale Anmeldenummer: PCT/EP2010/060617
(87) Internationale Veröffentlichungsnummer: WO 2011/015460

(56) Entgegenhaltungen:
- EP-A1- 0 911 439
- DE-A1- 19 505 598
- DE-A1-102008 040 653

## Beschreibung

Die Erfindung betrifft ein wasserführendes Haushaltsgerät, insbesondere eine Geschirrspülmaschine, mit einem Flüssigkeitsspeicherbehälter, insbesondere einem Speicherbehälter, in dem Spülflüssigkeit zwischenspeicherbar ist.

Bei wasserführenden Haushaltsgeräten ist eine Reduzierung des Wasserverbrauchs von großer Bedeutung. Die Verwendung eines sogenannten Speicherbehälters erlaubt eine Reduzierung des Wasserverbrauchs. Hierzu wird beispielhaft das Klarspülwasser von einem Spülgang bis zum nächsten Spülgang im Speicherbehälter deponiert und zum Vorspülen des Spülgutes in der Geschirrspülmaschine verwendet.

Nach Ausführung eines Spülprogramms, das aus einer Anzahl von Teilprogrammschritten, wie z.B. Vorspülen, Reinigen, Zwischenspülen, Klarspülen und Trocknen bestehen kann, wird z.B. nach dem Klarspülen nicht mehr benötigte Spülflüssigkeit im Speicherbehälter, oder allgemein in einem Speicherbehälter, zwischengespeichert und in einem nachfolgenden Teilprogrammschritt, zum Beispiel dem Vorspülen, wiederverwendet.

Im Laufe der Spülgänge können sich fetthaltige Schmutzfilme sowie Schmutzpartikel im Speicherbehälter festsetzen. Dies wird durch reduzierte Prozesstemperaturen während der Spülgänge verstärkt.

Aus der EP 0 911 439 A1 ist eine automatische Geschirrspülmaschine mit einem Spülbehälter bekannt, der mit einer Abflussleitung über eine Pumpe verbunden ist. Die Geschirrspülmaschine umfasst außerdem mindestens einen Vorratsbehälter, der einen Einlass und einen Auslass aufweist und zumindest einen Teil des Wassers aus mindestens einer der Spülphasen aufnimmt, um das Wasser während einer anschließenden Betriebsphase wieder zu verwenden. Der Auslass des Vorratsbehälters steht dabei stromauf der Pumpe mit dem Waschbehälter über eine siphonartige Anordnung in Verbindung.

Die Aufgabe der Erfindung besteht darin, ein wasserführendes Haushaltsgerät, insbesondere eine Geschirrspülmaschine, bereitzustellen, bei der solche Verschmutzungen in einfacher Weise beseitigt werden können.

Die Aufgabe der Erfindung ist durch die Merkmale des Patentanspruches 1 gelöst. Bevorzugte Weiterbildungen der Erfindung sind in den Unteransprüchen offenbart.

Gemäß den Merkmalen des Patentanspruches 1 ist im Flüssigkeitsraum des Speicherbehälters wenigstens ein in den Speicherbehälter einströmende und/oder abfließende Spülflüssigkeit ablenkendes und/oder teilendes Strömungsleitelement angeordnet. Auf diese Weise kann erreicht werden, dass der gesamte Flüssigkeitsraum beim Befüllen, Entleeren oder beim Durchströmen des Speicherbehälters strömungsbeaufschlagt ist. Strömungsfreie Zonen innerhalb des Speicherbehälters können daher beseitigt werden, wodurch ein Abtragen von Schmutzpartikeln sichergestellt ist. Entsprechend ergeben sich weder Geruchs- oder Hygieneprobleme noch Funktionsbeeinträchtigungen des Speicherbehälters aufgrund von Konglomerationen von Schmutzpartikeln.

In Abhängigkeit von der Lage des Strömungsleitelementes, der Geometrie des Speicherbehälters und der Strömungsgeschwindigkeit kann daher ein laminares oder turbulentes Strömungsbild im Flüssigkeitsraum des Speicherbehälters erzeugt werden.

Für eine möglichst gleichmäßige Durchströmung des Speicherbehälters kann das wenigstens eine Strömungsleitelement einen Strömungskanal im Flüssigkeitsraum begrenzen. Der Strömungskanal kann sich je nach geometrischen Gegebenheiten kreisförmig oder mäanderförmig durch den Flüssigkeitsraum des Speicherbehälters erstrecken.

Bevorzugt kann der Strömungskanal einer Randkontur der Innenwandung des Speicherbehälters folgen. Von einer Einlassöffnung des Speicherbehälters entfernte Bereiche können somit gezielt strömungsbeaufschlagt werden. Insgesamt können daher in Hinblick auf die Geometrie des Speicherbehälters zusätzliche Freiheitsgrade bereitgestellt werden.

Der Strömungskanal kann somit zwischen dem Strömungsleitelement und der Behälterinnenwandung gebildet werden.

Die Reinigungseffizienz bei der Speicherbehälterreinigung kann somit deutlich gesteigert werden. Die Strömungsgeschwindigkeit kann außerdem so gewählt werden, dass die innen am Speicherbehälter festgesetzten Schmutzpartikel von der Flüssigkeitsströmung mechanisch mitgerissen werden können. Bevorzugt sind dabei Strömungsgeschwindigkeiten im Speicherbehälter in einer Größenordnung von 20 bis 30 l/min. Zur weiteren Steigerung der Reinigungseffizienz ist es von Vorteil, wenn die in den Speicherbehälter geleitete Spülflüssigkeit auf eine Temperatur in der Größenordnung von 60 bis 75°C aufgeheizt wird, wodurch Fettablagerungen thermisch aufgespaltet und aus dem Speicherbehälter ausgetragen werden.

Das wasserführende Haushaltsgerät kann in einem speziellen Reinigungsmodus den Speicherbehälter durchströmen. Hierbei wird Spülflüssigkeit durch einen Flüssigkeitseinlass in den Speicherbehälter gepumpt und diese über eine Ausgangsöffnung zum Beispiel in einen Spülbehälter der Geschirrspülmaschine rückgeführt. Die Ausgangsöffnung ist dabei örtlich getrennt vom Flüssigkeitseinlass angeordnet.

Um eine vorgegebene Verweildauer der durchströmenden Flüssigkeit im Speicherbehälter zu gewährleisten, kann der Flüssigkeitsauslass von einem weiteren Strömungsleitelement gegenüber dem Strömungskanal abgeschirmt sein, und zwar unter Bildung eines Strömungsdurchlasses, der den Strömungskanal unmittelbar mit dem Flüssigkeitsauslass verbindet. Auf diese Weise wird erreicht, dass zum einen eine Hauptströmung entlang des Strömungskanals fließt, während zum anderen eine Teilströmung durch den Strömungsdurchlass in Richtung auf die Auslassöffnung des Speicherbehälters geleitet wird.

Bevorzugt kann das zumindest eine Strömungsleitelement als eine Führungswand mit gleichmäßig geringer Materialstärke ausgebildet sein. Je nach geometrischen Gegebenheiten im Flüssigkeitsraum des Speicherbehälters kann die Führungswand entsprechend gebogen oder gekrümmt sein. Die Führungswand ist erfindungsgemäß zumindest teilweise mit Aussparungen unterbrochen. Dadurch können insbesondere bei Krümmungen auf der Innenseite der Führungswand Toträume vermieden werden, in denen sich ansonsten Schmutzpartikel festsetzen können.

Der Speicherbehälter kann in einfacher Weise aus Kunststoffteilen hergestellt sein, die wiederum vorab im Kunststoffspritzgußverfahren dreidimensional umgeformt worden sind. Beispielhaft kann der Speicherbehälter zwei im Wesentlichen deckungsgleiche, gegenüberliegende Seitenwände aufweisen. Die beiden gegenüberliegenden Seitenwände können über einen schmalen umlaufenden Rand flüssigkeitsdicht miteinander verbunden sein.

Aus Gründen der Materialeinsparung kann der Speicherbehälter selbst lediglich eine reduzierte Formstabilität aufweisen. Vor diesem Hintergrund ist es von Vorteil, den Speicherbehälter mittels zusätzlicher Versteifungselemente zu stabilisieren. In einfacher Weise können hier die Strömungsleitelemente in Doppelfunktion als solche Versteifungselemente dienen, die die gegenüberliegenden Seitenwände des Speicherbehälters miteinander verbinden und einen vorgegebenen Abstand dazwischen festlegen.

In einer Weiterbildung ist vorgesehen, dass eine Mehrzahl von Strömungsleitelementen vorgesehen sind, die zusammen eine im Wesentlichen kreisförmige Umlenkung bewirken. Somit wird sichergestellt, das einer im Speicherbehälter befindlichen Flüssigkeitsmenge eine Rotation aufgeprägt wird, so dass sichergestellt ist, dass es keine strömungsberuhigten Bereich im Speicherbehälter gibt.

Ferner ist in einer Weiterbildung vorgesehen, dass zwei Strömungsleitelemente vorgesehen sind, die je eine im Wesentlichen halbkreisförmige Umlenkung bewirken. Somit kann mit einem besonders einfachen Aufbau in einem Speicherbehälter mit recheckförmigen Abmessungen durch Anordnung von zwei Strömungsleitelementen eine alle Bereiche des Speicherbehälters erfassende Kreisströmung erreicht werden. Dabei sind die Strömungsleitelemente sich gegenüberliegend angeordnet.

In einer bevorzugten Ausführungsform ist vorgesehen, dass eine durch das wenigstens eine Strömungsleitelement abgeteilte Spülflüssigkeitsströmung in Richtung zu einem Flüssigkeitsauslass strömt. So kann auf einfache Weise eine besonders intensive Durchströmung erreicht werden.

Dabei ist in einer bevorzugten Ausführungsform vorgesehen, dass das wenigstens eine Strömungsleitelement eine Spülflüssigkeitsströmung in wenigstens zwei im Wesentlichen gleich große Spülflüssigkeitsströme teilt. Dies erlaubt eine gleichzeitige Durchströmung von wenigstens zwei unterschiedlichen Bereichen. Es kann aber auch bspw. eine Drei- oder Vierteilung der Spülflüssigkeitsströmung vorgesehen sein.

Nachfolgend ist ein Ausführungsbeispiel der Erfindung anhand der beigefügten Figuren beschrieben.

Es zeigen:
- Fig. 1: in einem schematischen Blockdiagramm eine Geschirrspülmaschine;
- Fig. 2: eine Ansicht entsprechend der Fig. 1 zur Veranschaulichung einer Speicherbehälter-Reinigung; und
- Fig. 3: in einer Seitenschnittdarstellung einen Flüssigkeitsraum des in der Geschirrspülmaschine montierten Speicherbehälters.

In der Fig. 1 ist schematisch eine Geschirrspülmaschine mit einem, einen Spülraum begrenzenden Spülbehälter 1 gezeigt. Im Spülraum des Spülbehälters 1 kann ein nicht dargestelltes, zu reinigendes Spülgut in Geschirrkörben 3, 5 angeordnet werden. Im gezeigten Spülbehälter 1 sind beispielhaft zwei, in unterschiedlichen Sprühebenen vorgesehene Sprüharme 7, 8 angeordnet, über die das Spülgut mit Spülflüssigkeit beaufschlagt wird. Im Spülbehälterboden ist ein Pumpentopf 11 mit einer nur grob angedeuteten Siebanordnung 10 vorgesehen. Vom Pumpentopf 11 ist eine Umwälzleitung 9 mit darin angeordneter Umwälzpumpe 13 weggeführt. Die Umwälzleitung 9 ist über Zuleitungen 14, 15 strömungstechnisch mit den Sprüharmen 7, 8 verbunden. Der Umwälzpumpe 13 nachgeschaltet ist ein, als Wasserheizung bezeichnetes Heizelement, etwa ein Durchlauferhitzer.

Der Pumpentopf 11 ist außerdem über Anschlussstutzen mit einer, mit dem Wasserversorgungsnetz gekoppelten Frischwasser-Zuleitung 16 sowie mit einer Ablaufleitung 17 in Verbindung, in der eine Laugenpumpe 18 zum Abpumpen von Spülflüssigkeit aus dem Spülbehälter 1 angeordnet ist.

Der Spülbehälter 1 weist an seiner, in der Fig. 1 rechten Seite als Speicherbehälter 19 einen sogenannten Speicherbehälter auf, der nach Art eines Wärmetauschers thermisch gekoppelt in Anlage mit einer Seitenwand 20 des Spülbehälters 1 ist. In dem Speicherbehälter 19 kann Spülflüssigkeit zwischengespeichert werden, die nach Ausführung eines Teilprogrammschrittes eines Spülganges nicht mehr benötigt wird. Der Speicherbehälter 19 ist in seinem oberen Bereich über eine Be- und Entlüftungsöffnung 22 strömungstechnisch in Verbindung mit dem Spülraum.

Zur Durchführung eines Spülganges sind im Flüssigkeitskreislauf der Geschirrspülmaschine unter anderem der Pumpentopf 11 mit zugeordneter Siebanordnung 10, die Umwälzleitung 9, die Zuleitungen 14, 15 sowie die beiden Sprüharme 7, 8 integriert.

Der Speicherbehälter 19 ist demgegenüber nicht im Flüssigkeitskreislauf integriert. Vielmehr ist stromab des Heizelementes 12 in der Umwälzleitung 9 eine als Drei-Wege-Schaltventil 25 ausgebildete Wasserweiche vorgesehen, an der eine Verbindungsleitung 23 abzweigt, die an eine Eingangsöffnung 28 des Speicherbehälters 19 angeschlossen ist.

Das Drei-Wege-Schaltventil 25 verbindet in einer in der Fig. 2 gezeigten Schaltstellung die Umwälzleitung 9 mit der, zum Speicherbehälter 19 führenden Verbindungsleitung 23 und unterbricht den Strömungsweg zu den Zuleitungen 14, 15. Dadurch kann in einem speziellen Reinigungsmodus die Spülflüssigkeit über die in der Fig. 3 gezeigte Eingangsöffnung 28 in den Speicherbehälter 19 gepumpt werden und diesen füllen, bis die Spülflüssigkeit über die Be- und Entlüftungsöffnung 22 in den Spülbehälter 1 eintritt und entlang der Spülbehälterwand 20 vorbei an den Geschirrkörben 3, 5 wieder in den Pumpentopf 11 mit zugeordneter Siebanordnung 10 rückgeführt wird.

Damit das Befüllen oder Entleeren des Speicherbehälters 19 mittels der Regelungseinrichtung 27 gesteuert werden kann, ist ein Speicherbehälterventil 26 vorgesehen. Das Ventil 26 ist in der zum Speicherbehälter 19 führenden Verbindungsleitung 23 angeordnet und während des oben genannten Reinigungsmodus in seiner Offen-Stellung.

Der Spülgang der Geschirrspülmaschine wird mit dem Vorspülschritt gestartet, bei dem eine im Speicherbehälter 19 zwischengespeicherte Klarspülwassermenge vom vorangegangenen Spülgang in den Pumpentopfbereich des Spülbehälters 1 eingelassen wird. Hierzu wird das Sperrventil 26 geöffnet und das Drei-Wege-Ventil 25 in die in der Fig. 2 gezeigte Stellung geschaltet.

Die im Speicherbehälter 19 zwischengespeicherte Klarspülmenge kann daher unter Schwerkraftwirkung in den Pumpentopfbereich des Spülbehälters 1 einströmen. Anschließend wird das Drei-Wege-Schaltventil 25 in seine in der Fig. 1 gezeigte Schaltstellung geschaltet sowie die Umwälzpumpe 13 gestartet, wodurch das Klarspülwasser während des Spülgangs zirkulieren kann. Nach Ausführung des Vorspülschrittes wird die gebrauchte Spülflüssigkeit mittels der Laugenpumpe 18 abgepumpt und anschließend Frischwasser für den folgenden Reinigungsschritt in den Pumpentopfbereich zugeführt.

Zur Durchführung der Speicherbehälterreinigung wird von der Umwälzpumpe 13 Spülflüssigkeit in großer Strömungsgeschwindigkeit in den Speicherbehälter 19 gepumpt. Diese durchströmt einen in der Fig. 3 gezeigten Flüssigkeitsraum 31 des Speicherbehälters 19 und tritt aus einem Flüssigkeitsauslass 33 des Speicherbehälters 19 aus.

Die während der Speicherbehälterreinigung verwendete Spülflüssigkeit wird auf Temperaturen in der Größenordnung von 70°C aufgeheizt, wodurch sich Schmutzpartikel im Flüssigkeitsraum 31 des Speicherbehälters 19 lösen und ausgetragen werden können.

In der Fig. 3 ist die Geschirrspülmaschine in einer Seitenansicht mit einem in einer Seitenebene im Vollschnitt dargestellten Speicherbehälter 19 gezeigt. Der Speicherbehälter 19 ist, wie bereits anhand der Fig. 1 und 2 erkennbar ist, unmittelbar in Anlage mit der Spülbehälter-Seitenwand 20. In der Fig. 3 ist die SpeicherbehälterReinigung veranschaulicht. Demzufolge ist das Speicherbehälterventil 26 geöffnet, wodurch die Umwälzpumpe 13 Spülflüssigkeit über die Einlassöffnung 27 in den Flüssigkeitsraum 31 des Speicherbehälters 19 pumpen kann.

Der aus Kunststoffmaterial hergestellte Speicherbehälter 19 weist im Wesentlichen zwei deckungsgleiche Seitenwände 35 auf, von denen in der Fig. 3 nur die in Anlage mit der Spülbehälter-Seitenwand 20 befindliche Seitenwand 35 gezeigt ist. Die Seitenwand 35 weist gemäß der Fig. 3 einen umlaufenden Randflansch 37 auf, der beispielhaft in Klebeverbindung mit der gegenüberliegenden Seitenwand sein kann.

Innerhalb des Flüssigkeitsraumes 31 sind Strömungsleitelemente 39 angeordnet. Die Strömungsleitelemente 39, 47 sind dabei derart angeordnet, dass sich eine im wesentlichen ringförmige Hauptströmung I ergibt, die entlang einer Innenwandung der Innenkontur 41 des Speicherbehälters 19 verläuft.

So ist gemäß der Fig. 3 ein im Wesentlichen vertikal ausgerichtetes Strömungsleitelement 39a vorgesehen, das mittig zwischen zwei seitlichen Behälterwandungen des Speicherbehälters 19 angeordnet ist. Zwischen dem Strömungsleitelement 39a und der Innenwandung 41 ist ein Strömungskanal 42 gebildet, entlang dem auf der in der Fig. 3 rechten Seite die Hauptströmung I zunächst nach oben geführt wird und über ein Umlenkelement 39b um 180° in die entgegengesetzte Richtung umgelenkt wird.

Die Hauptströmung I wird anschließend weiter in einen gemäß der Fig. 3 nach links ausgebauchten unteren Bereich 43 des Flüssigkeitsraums 31 geführt und anschließend wieder zurück in den Einströmbereich der Einlassöffnung 27. Für diese Strömungsführung weist das Strömungsleitelement 39a unten einen Krümmungsabschnitt 44 auf, der die Hauptströmung I in den Bereich 43 umlenkt.

Wie aus der Fig. 3 weiter hervorgeht, dient das Umlenkelement 39b zusätzlich auch zur weitgehenden Abschirmung des Flüssigkeitsauslasses 33 gegenüber der Hauptströmung I. Das Umlenkelement 39b ist darüberhinaus über Strömungsspalte a von der Innenwandung 41 des Flüssigkeitsbehälters 19 beabstandet, wodurch eine Teilströmung II von der Hauptströmung I abgezweigt wird und in Richtung auf den Flüssigkeitsauslass 33 strömt.

Der Flüssigkeitsauslass 33 des Speicherbehälters 19 geht in einen Auslasskanal 45 über, der die Spülflüssigkeit zu der Be- und Entlüftungsöffnung 22 führt. Diese ist in der Fig. 3 nicht am oberen Eckbereich, sondern in etwa auf halber Höhe des Spülbehälters 1 angeordnet.

Wie aus der Fig. 3 weiter hervorgeht, sind die Strömungsleitelemente 39, 47 als Führungswände ausgebildet, die in Doppelfunktion die gegenüberliegenden Seitenwände 35 des Speicherbehälters 19 als Abstandhalter verbinden.

Um insbesondere im Bereich des Krümmungsabschnittes 44 auf der Krümmungsinnenseite Ablagerungen zu vermeiden, ist das Strömungsleitelement 39a mittels Aussparungen unterbrochen. Dadurch kann ein sich ansonsten bildender Totraum auf der Innenseite des Krümmungsabschnittes 44 durchspült werden.

Die in etwa ringförmige Strömungsführung entlang der Innenwandung 41 des Speicherbehälters 19 wird zusätzlich durch weitere Strömungsleitelemente 39c stabilisiert. Die Strömungsleitelemente 39c sind in etwa mittig im Strömungskanal 42 der Hauptströmung I angeordnet und ebenfalls über Aussparungen voneinander beabstandet.

### BEZUGSZEICHENLISTE

- 1: Spülbehälter
- 3, 5: Geschirrkörbe
- 7, 8: Sprüharme
- 9: Umwälzleitung
- 10: Siebanordnung
- 11: Pumpentopf
- 12: Heizelement
- 13: Umwälzpumpe
- 14, 15: Zuleitungen
- 16: Frischwasser-Zuleitung
- 17: Ablaufleitung
- 18: Laugenpumpe
- 19: Speicherbehälter
- 20: Spülbehälter-Seitenwand
- 22: Be- und Entlüftungsöffnung
- 23: Verbindungsleitung
- 25: Drei-Wege-Schaltventil
- 27: Steuereinrichtung
- 28: Flüssigkeitseinlass
- 31: Flüssigkeitsraum
- 33: Flüssigkeitsauslass
- 35: Seitenwand des Speicherbehälters 19
- 37: Randflansch
- 39a, 39b, 39c: Strömungsleitelemente
- 41: Innenwandung
- 42: Strömungskanal
- 43: Bereich des Flüssigkeitsraums
- 44: Krümmungsabschnitt
- 45: Auslasskanal
- 47: Strömungsleitelemente
- a: Durchlass
- I: Hauptströmung
- II: Teilströmung

## Patentansprüche

1. Wasserführendes Haushaltsgerät, insbesondere Geschirrspülmaschine, mit einem Flüssigkeitsspeicherbehälter, insbesondere einem Speicherbehälter (19), in dem Spülflüssigkeit zwischenspeicherbar ist, wobei im Flüssigkeitsraum (31) des Speicherbehälters (19) wenigstens ein in den Speicherbehälter (19) einströmende und/oder abfließende Spülflüssigkeit ablenkendes und/oder teilendes Strömungsleitelement (39a, 39b, 39c) angeordnet ist, **dadurch gekennzeichnet, dass** das Strömungsleitelement (39a, 39b, 39c) zumindest teilweise mit Aussparungen unterbrochen ist.

2. Wasserführendes Haushaltsgerät nach Anspruch 1, **dadurch gekennzeichnet, dass** das Strömungsleitelement (39a) einen Strömungskanal (42) begrenzt, der sich insbesondere kreisförmig oder mäanderförmig durch den Flüssigkeitsraum (31) des Speicherbehälters (19) erstreckt.

3. Wasserführendes Haushaltsgerät nach Anspruch 2, **dadurch gekennzeichnet, dass** der Strömungskanal (42) zwischen dem Strömungsleitelement (39a) und zumindest einer Innenwandung (41) des Speicherbehälters (19) gebildet ist.

4. Wasserführendes Haushaltsgerät nach Anspruch 2 oder 3, **dadurch gekennzeichnet, dass** der Strömungskanal (42) einer Kontur der Innenwandung (41) des Speicherbehälters (19) folgt.

5. Wasserführendes Haushaltsgerät nach einem der vorhergehenden Ansprüche, **dadurch gekennzeichnet, dass** der Speicherbehälter (19) einen Flüssigkeitseinlass (28) und einen Flüssigkeitsauslass (33) aufweist.

6. Wasserführendes Haushaltsgerät nach Anspruch 5, **dadurch gekennzeichnet, dass** der Flüssigkeitsauslass (33) von einem weiteren Strömungsleitelement (39b) gegenüber dem Strömungskanal (42) abgeschirmt ist.

7. Wasserführendes Haushaltsgerät nach Anspruch 6, **dadurch gekennzeichnet, dass** das Strömungsleitelement (39b) zumindest einen Durchlass (a) bildet, der den Strömungskanal (42) mit dem Flüssigkeitsauslass (33) verbindet.

8. Wasserführendes Haushaltsgerät nach einem der vorhergehenden Ansprüche, **dadurch gekennzeichnet, dass** das Strömungsleitelement (39a, 39b, 39c) als eine Führungswand mit im Wesentlichen gleichmäßiger Materialstärke ausgebildet ist.

9. Wasserführendes Haushaltsgerät nach einem der vorhergehenden Ansprüche, **dadurch gekennzeichnet, dass** das Strömungsleitelement (39a, 39b, 39c) zur Festlegung einer Strömungsrichtung mit zumindest einem Krümmungsabschnitt (44) versehen ist.

10. Wasserführendes Haushaltsgerät nach einem der vorhergehenden Ansprüche, **dadurch gekennzeichnet, dass** der Speicherbehälter (19) aus Kunststoffmaterial hergestellt ist.

11. Wasserführendes Haushaltsgerät nach einem der vorhergehenden Ansprüche, **dadurch gekennzeichnet, dass** der Speicherbehälter (19) zwei im wesentlichen deckungsgleiche Seitenwände (35) aufweist, die über einen schmalen umlaufenden Rand (37) flüssigkeitsdicht miteinander verbunden sind.

12. Wasserführendes Haushaltsgerät nach einem der vorhergehenden Ansprüche, **dadurch gekennzeichnet, dass** das Strömungsleitelement (39a, 39b, 39c) als Abstandhalter gegenüberliegende Behälterwandungen des Speicherbehälters (19) verbindet.

13. Wasserführendes Haushaltsgerät nach einem der vorhergehenden Ansprüche, **dadurch gekennzeichnet, dass** eine Mehrzahl von Strömungsleitelementen (39b, 47) vorgesehen sind, die zusammen eine im Wesentlichen kreisförmige Umlenkung bewirken.

14. Wasserführendes Haushaltsgerät nach einem der vorhergehenden Ansprüche, **dadurch gekennzeichnet, dass** zwei Strömungsleitelemente (39b, 47) vorgesehen sind, die je eine im Wesentlichen halbkreisförmige Umlenkung bewirken.

## Claims

1. Water-bearing domestic appliance, in particular dishwasher, with a liquid storage container, in particular a storage container (19) in which it is possible to store washing liquor temporarily, wherein there is at least one flow control element (39a, 39b, 39c) arranged in the liquid chamber (31) of the storage container (19) to divert and/or to split the washing liquor flowing into the storage container (19) or being discharged from it, **characterised in that** the flow control element (39a, 39b, 39c) is punctuated with cut-outs at least in part.

2. Water-bearing domestic appliance according to claim 1, **characterised in that** the flow control element (39a) is next to a flow duct (42) which extends in a circular or serpentine form through the liquid chamber (31) of the storage container (19).

3. Water-bearing domestic appliance according to claim 2, **characterised in that** the flow duct (42) is formed between the flow control element (39a) and at least one internal panel (41) of the storage container (19).

4. Water-bearing domestic appliance according to claim 2 or 3, **characterised in that** the flow duct (42) follows a contour of the internal panel (41) of the storage container (19).

5. Water-bearing domestic appliance according to one of the preceding claims, **characterised in that** the storage container (19) has a liquid inlet (28) and a liquid outlet (33).

6. Water-bearing domestic appliance according to claim 5, **characterised in that** the liquid outlet (33) is screened from the flow duct (42) by another flow control element (39b).

7. Water-bearing domestic appliance according to claim 6, **characterised in that** the flow control element (39b) forms at least one outlet (a) connecting the flow duct (42) with the liquid outlet (33).

8. Water-bearing domestic appliance according to one of the preceding claims, **characterised in that** the flow control element (39a, 39b, 39c) takes the form of a guide panel with substantially consistent material thickness.

9. Water-bearing domestic appliance according to one of the preceding claims, **characterised in that** the flow control element (39a, 39b, 39c) is arranged with at least one curve section (44) to specify a direction of flow.

10. Water-bearing domestic appliance according to one of the preceding claims, **characterised in that** the storage container (19) is made of plastic material.

11. Water-bearing domestic appliance according to one of the preceding claims, **characterised in that** the storage container (19) has two side panels (35) covering substantially the same area, which have a narrow peripheral border (37) providing them with a liquid-tight connection to one another.

12. Water-bearing domestic appliance according to one of the preceding claims, **characterised in that** the flow control element (39a, 39b, 39c) takes the form of a spacer connecting opposite container panels of the storage container (19).

13. Water-bearing domestic appliance according to one of the preceding claims, **characterised in that** a multiplicity of flow control elements (39b, 47) are provided, which together effect a substantially circular deflection.

14. Water-bearing domestic appliance according to one of the preceding claims, **characterised in that** two flow control elements (39b, 47) are provided, each of which effects a substantially semicircular diversion.

## Revendications

1. Appareil électroménager véhiculant de l'eau, en particulier lave-vaisselle, avec un réservoir de stockage de liquide, en particulier un réservoir de stockage (19), dans lequel un liquide de rinçage peut être stocké temporairement, dans lequel est disposé au moins un élément de canalisation d'écoulement (39a, 39b, 39c) déviant et/ou séparant un liquide de rinçage entrant et/ou sortant dans la chambre de liquide (31) du réservoir de stockage (19), **caractérisé en ce que** l'élément de canalisation d'écoulement (39a, 39b, 39c) est segmenté au moins partiellement avec des évidements.

2. Appareil électroménager véhiculant de l'eau selon la revendication 1, **caractérisé en ce que** l'élément de canalisation d'écoulement (39a) délimite un canal d'écoulement (42) qui s'étend en particulier de manière circulaire ou en forme de méandre à travers la chambre de liquide (31) du réservoir de stockage (19).

3. Appareil électroménager véhiculant de l'eau selon la revendication 2, **caractérisé en ce que** le canal d'écoulement (42) est formé entre l'élément de canalisation d'écoulement (39a) et au moins une paroi interne (41) du réservoir de stockage (19).

4. Appareil électroménager véhiculant de l'eau selon la revendication 2 ou 3, **caractérisé en ce que** le canal d'écoulement (42) suit un contour de la paroi interne (41) du réservoir de stockage (19).

5. Appareil électroménager véhiculant de l'eau selon l'une des revendications précédentes, **caractérisé en ce que** le récipient de stockage (19) présente un orifice d'entrée de liquide (28) et un orifice de sortie de liquide (33).

6. Appareil électroménager véhiculant de l'eau selon la revendication 5, **caractérisé en ce que** l'orifice de sortie de liquide (33) est protégé vis-à-vis du canal d'écoulement (42) par un autre élément de canalisation d'écoulement (39b).

7. Appareil électroménager véhiculant de l'eau selon la revendication 6, **caractérisé en ce que** l'élément de canalisation d'écoulement (39b) forme au moins un passage (a) qui relie le canal d'écoulement (42) avec l'orifice de sortie de liquide (33).

8. Appareil électroménager véhiculant de l'eau selon l'une des revendications précédentes, **caractérisé en ce que** l'élément de canalisation d'écoulement (39a, 39b, 39c) est réalisé en tant que paroi de guidage avec une épaisseur de matériau sensiblement régulière.

9. Appareil électroménager véhiculant de l'eau selon l'une des revendications précédentes, **caractérisé en ce que** l'élément de canalisation d'écoulement (39a, 39b, 39c) est doté d'au moins une section courbée (44) pour la détermination d'une direction d'écoulement.

10. Appareil électroménager véhiculant de l'eau selon l'une des revendications précédentes, **caractérisé en ce que** le réservoir de stockage (19) est fabriqué à partir d'un matériau plastique.

11. Appareil électroménager véhiculant de l'eau selon l'une des revendications précédentes, **caractérisé en ce que** le réservoir de stockage (19) présente deux parois latérales (35) se chevauchant sensiblement, qui sont reliées l'une à l'autre d'une manière étanche aux fluides par le biais d'un bord périphérique étroit (37).

12. Appareil électroménager véhiculant de l'eau selon l'une des revendications précédentes, **caractérisé en ce que** l'élément de canalisation d'écoulement (39a, 39b, 39c) relie des parois de réservoir opposées du réservoir de stockage (19) en tant qu'écarteur.

13. Appareil électroménager véhiculant de l'eau selon l'une des revendications précédentes, **caractérisé en ce que** sont prévus une pluralité d'éléments de canalisation d'écoulement (39b, 47), qui provoquent conjointement un changement de direction sensiblement circulaire.

14. Appareil électroménager véhiculant de l'eau selon l'une des revendications précédentes, **caractérisé en ce que** sont prévus deux éléments de canalisation d'écoulement (39b, 47) qui provoquent respectivement un changement de direction sensiblement semi-circulaire.
